# EUROPÄISCHE PATENTSCHRIFT

(11) **EP 2 636 839 B1**
(45) Veröffentlichungstag und Bekanntmachung des Hinweises auf die Patenterteilung: **01.05.2019**
(21) Anmeldenummer: 13157560.7
(22) Anmeldetag: 04.03.2013
(51) Int. Cl.: E06B 9/17

(54) **Statikteil für einen Rollladenkasten**
Structural part for a roller shutter housing
Pièce statique pour un coffre de volet roulant

(30) Priorität: 06.03.2012 DE 102012101895
(43) Veröffentlichungstag der Anmeldung: 11.09.2013
(73) Patentinhaber: EXTE GmbH, 51688 Wipperfürth (DE)
(72) Erfinder: Friedl,Dan, 51688 Wipperfürth (DE)
(74) Vertreter: Müller, Enno

(56) Entgegenhaltungen:
- DE-U1-202008 000 251
- FR-A1- 2 948 718

## Beschreibung

Die Erfindung betrifft ein Statikteil nach den Merkmalen des Oberbegriffes des Anspruches 1. Weiter betrifft die Erfindung einen Rollladenkasten mit einem Statikteil nach den Merkmalen des Oberbegriffes des Anspruches 8.

Derartige Statikteile und Rollladenkästen sind bereits in verschiedener Hinsicht bekannt geworden. Es wird beispielsweise auf die DE 296 14 006 U1, die DE 10 2005 008 387 A1 und die DE 10 2007 003 664 A1 verwiesen.

Die DE 10 2005 008 387 A1 beschäftigt sich mit der Problematik, die Stabilität einer Verbindung zwischen einem Fensterrahmen und dem aufgesetzten Rollladenkasten zu verbessern. Insbesondere bei auf das Fenster wirkenden Windlasten kann es aber auch zu einer Belastung kommen, welche insgesamt zu einer nicht gewünschten Bewegung des Fensters mit aufgesetztem Rollladenkasten führen.

In diesem Zusammenhang ist es bereits bekannt geworden, ein Profilteil in dem Rollladenkasten anzuordnen, das einerseits mit dem Fensterrahmen, durchgreifend durch den Boden des Rollladenkastens, und andererseits mit einer Gebäudedecke, durchgreifend durch eine Decke des Rollladenkastens, verbunden ist. Diese Profilteile, die auch Statikteile genannt werden können, sind aber schwer montierbar. Im Falle einer Revision, wenn etwa der Rollladenpanzer ersetzt werden muss, ist eine vollständige Demontage erforderlich.

Aus der DE 20 2008 000 251 U1 ist ein Rollladenkasten mit einem Statikteil bekannt geworden, das zweiteilig ausgebildet ist, jedoch hinsichtlich einer Verbindung mit dem Fenster- oder Türrahmen lediglich als Anschraubteil ausgebildet ist. Ein vergleichbarer Stand der Technik, wobei er doch das Statikteil den Rollladenkasten nicht durchsetzt, ist aus der FR 2 948 718 A1 bekannt.

Ausgehend von dem genannten Stand der Technik beschäftigt sich die Erfindung mit der Aufgabe, ein Statikteil zur Anordnung in einem Rollladenkasten und einen Rollladenkasten mit diesem Statikteil, aufgesetzt auf einen Rahmen, nämlich einen Fenster- oder Türrahmen, anzugeben, wobei nicht nur in statischer Hinsicht vorteilhafte Möglichkeiten eröffnet sein sollen, sondern zugleich auch hinsichtlich einer Montage günstige Verhältnisse gegeben sind.

Diese Aufgabe ist hinsichtlich des Statikteils beim Gegenstand des Anspruches 1 gelöst, wobei darauf abgestellt ist, dass das Bodenteil des Statikteils als Einsteckteil mit einer Einsteckzunge ausgebildet ist.

Bezüglich der Rollladenkastenanordnung schlägt der Anspruch 8 vor, bei Einsatz eines Statikteils gemäß einem der Ansprüche 1 bis 7, dass das Bodenteil dem Fenster- oder Türrahmen zugeordnet ist, der Vertikalabschnitt flächenmäßig in Querrichtung des Rollladenkastens ausgerichtet ist und das Statikteil zugeordnet dem Fenster- oder Türrahmen als Einsteckteil ausgebildet ist.

Diese Aufgabe ist weiter beim Gegenstand des Anspruches 8 gelöst, wobei darauf abgestellt ist, dass der auf einem Fenster- oder Türrahmen aufgesetzte Rollladenkasten ein Statikteil gemäß Anspruch 1 aufweist und das Bodenteil dem Fenster- oder Türrahmen zugeordnet ist.

Die flächenmäßige Erstreckung in Querrichtung bedeutet, dass der Vertikalabschnitt beispielsweise als quer zur Längsrichtung des Rollladenkastens angeordnetes Flachteil ausgebildet ist. Die Längsrichtung ist im Falle eines Rollladenpanzers mit einer entsprechenden Wickelwelle auch in Achsrichtung der Wickelwelle gegeben.

Die zweiteilige Ausbildung des Statikteils ermöglicht es, das Statikteil erst im Einbauzustand miteinander zu verbinden. Es kann auch im eingebauten Zustand des Rollladenkastens wieder getrennt werden, so dass die Teile einfach entfernt werden können und einen Zugang zu dem beispielsweise Rollladenpanzer ermöglichen. Dadurch, dass die Teile jedenfalls in Vertikalrichtung unbeweglich verbunden sind, können die wesentlichen durch das Statikteil aufzufangenden Kräfte, nämlich quer zu einer Längserstreckung des Rollladenkastens, günstig aufgenommen werden. Hierzu ist auch von besonderer Bedeutung, dass der Vertikalabschnitt eine größere Erstreckung in Querrichtung des Rollladenkastens als in Längsrichtung aufweisen kann. Bevorzugt ist nämlich, dass das Statikteil im Hinblick auf eine Bewegung in Querrichtung des Rollladenkastens ein höheres Widerstandsmoment, insbesondere gegen Abbiegung zwischen dem Deckenteil und dem Bodenteil, aufweist als in Längsrichtung des Rollladenkastens. Schließlich sind die boden- bzw. deckenparallel verlaufenden Abschnitte günstig im Hinblick auf die Anbringung und Verankerung des Statikteils einerseits mit der Decke und andererseits mit dem Rahmen.

Das Deckenteil und das Bodenteil sind zwei Teile des Statikteils, welche sich abweichend von einem dazwischen verlaufenden Distanz- und/oder Verbindungsbereich, der vor- und nachstehend auch als Vertikalabschnitt angesprochen ist, erstrecken. Vorzugsweise erstrecken sie sich übereinstimmend im Hinblick auf eine Erstreckungsebene, weiter bevorzugt parallel zueinander und/oder rechtwinklig zu dem Distanz- bzw. Verbindungsbereich. Die Verbindung dieser Teile in Vertikalrichtung kann auch als Verbindung in Richtung des Boden- bzw. Deckenteils beschrieben sein. Das eine Teil, das Deckenteil, wie auch das andere Teil, das Bodenteil, weisen bevorzugt parallel zueinander verlaufende Abschnitte auf, die abgewinkelt sind zu den Bereichen, welche die Verbindung zwischen diesen Teilen schaffen. Die Parallelausrichtung braucht nur im Wesentlichen gegeben zu sein. Es versteht sich, dass die Ausrichtung um wenige Grad, bspw. bis zu 5° oder 10°, aus der Parallelen auch abweichen kann.

Im Hinblick auf eine größere Erstreckung in Querrichtung des Rollladenkastens ist die Querrichtung auch als Erstreckungsrichtung gegeben, in welcher sich das Bodenteil über das Deckenteil, wie jedenfalls bei bevorzugter Ausgestaltung gegeben, hinaus erstreckt. Das Bodenteil ist nämlich in einer Vertikalprojektion, also in einer Projektion in Erstreckungsrichtung zwischen dem Bodenbereich und dem Deckenbereich, zu einer Seite hin weiter vorkragend als das Deckenteil. Das Bodenteil ist einerseits im Einbauzustand bis an oder nahezu an die Rückwand des Rollladenkastens bevorzugt heranreichend gebildet, andererseits aber auch bis in eine Überdeckung zu dem Rahmen, um die beabsichtigte feste Verbindung zu schaffen. Hierbei kann das Bodenteil aber auch mehrteilig insofern ausgebildet sein.

Zugeordnet dem Fenster- oder Türrahmen ist das Statikteil als Einsteckteil ausgebildet. Es kann beispielsweise lediglich hintergreifend bezüglich des Rahmens angeordnet sein. Hierzu ist bevorzugt, dass das Statikteil, insbesondere das Bodenteil des Statikteils, einen abgebogenen oder höhenmäßig versetzt zu dem weiteren Bodenbereich verlaufenden Bereich aufweist, der bspw. eine Einsteckzunge ausbildet. Die hauptsächlich aufzufangende Bewegung des Rahmens in Richtung Rauminneres kann bei einer entsprechenden bspw. Windbelastung hierdurch aufgefangen werden. Andererseits ist es aber auch realistisch, dass eine Bewegung nach außen gehindert werden soll. Eine diesbezügliche Belastung kann etwa durch einen von außen auf das Fenster oder die Türe wirkenden Unterdruck entstehen.

Hierzu ist es bevorzugt, dass der Rahmen auch zumindest formschlüssig im Hinblick auf das Statikteil betreffend eine Bewegung sowohl zur Raumseite wie zur Außenseite aufgenommen ist. Es kann beispielsweise ein schuhartiger Übergriff des Statikteils bezüglich des Rahmens realisiert sein.

Das Statikteil kann auch, bevorzugt nur, mit einem Übergriffteil ausgebildet sein, das außenseitig mit dem Rahmen verbunden ist. Das Übergriffteil kann beispielsweise durch die Öffnung für den Rollladenpanzer hindurchgreifend gestaltet sein. Es kann von außen auch mit dem Rahmen verschraubt sein. Bei dieser Ausgestaltung ergibt sich eine bewegungshindernde Verbindung bezüglich des Rahmens sowohl im Hinblick auf eine Bewegung zur Raumseite wie zur Außenseite.

Weiter bevorzugt ist das Statikteil mit einer in dem Rollladenkastenboden angeordneten, bevorzugt metallischen, Adapterstück oder Adapterleiste steckverbunden, welches Adapterstück oder welche Adapterleiste ihrerseits mit dem Fenster- oder Türrahmen fest verbunden ist. Wenn nachstehend von Adapterleiste gesprochen ist, ist immer auch ein Adapterstück angesprochen. Die Adapterleiste unterscheidet sich von dem Adapterstück im Wesentlichen nur dadurch, dass das Adapterstück sich nicht über die gesamte Länge des Bodens des Rollladenkastens erstreckt, sondern mit einzelnen Zwischenräumen mehrere dieser Adapterstücke über die Länge des Bodens des Rollladenkastens angeordnet sind. Zu der Adapterleiste kann beispielsweise auf die bereits eingangs genannte DE 10 2005 008 387 A1 verwiesen werden, deren Offenbarungsgehalt hiermit betreffend die Adapterleiste vollinhaltlich in die Offenbarung vorliegender Anmeldung mit einbezogen wird.

Die Steckverbindbarkeit ist bevorzugt zwischen dem Bodenteil des Statikteils und der Adapterleiste gegeben. Hierbei ist die Steckverbindung weiter vorzugsweise derart gestaltet, dass sich im eingesteckten Zustand sowohl eine Bewegungskopplung, und damit letztlich eine Bewegungshinderung, zwischen dem Statikteil und der Adapterleiste und damit zwischen dem Statikteil und dem Rahmen, im Hinblick auf eine Bewegung des Rahmens zur Raumseite wie zur Außenseite ergibt.

Hinsichtlich des Statikteils ist weiter bevorzugt, dass eine gesonderte Decken-Befestigungsplatte vorgesehen ist.

Die Deckenbefestigungsplatte wird zunächst in einer Gebäudedecke, beispielsweise der Laibung eines Fensters, verankert und das Deckenteil des Statikteils dann mit dem Verankerungs-Deckenteil verschraubt.

In einer weiteren Ausführungsform kann das Deckenteil einen zu dem Abschnitt, welcher der Decke zugeordnet ist, und dem Abschnitt, welcher dem Boden zugeordnet ist, winklig verlaufenden Winkelabschnitt aufweisen. Der Winkelabschnitt erstreckt sich parallel zu einer Rückwand des Rollladenkastens. Damit ist eine größere Stabilität des Deckenteils als solches erreicht.

In weiterer Ausgestaltung kann das Deckenteil und/oder das Bodenteil einen U-Querschnitt aufweisen. Hierbei kann der U-Steg in Vertikalrichtung, also quer erstreckend zu dem Abschnitt, welcher der Decke zugeordnet ist und welcher dem Boden zugeordnet ist, verlaufen. Er kann aber auch parallel zu dem Bodenabschnitt des Bodenteils verlaufend ausgebildet sein.

Weiter können zwei oder mehr Decken- und Bodenteile vorgesehen sein.

Nachstehend ist die Erfindung des Weiteren anhand der beigefügten Zeichnung, die jedoch lediglich Ausführungsbeispiele darstellt, erläutert. Hierbei zeigt:
- Fig. 1: eine aufgebrochene Darstellung eines in einem Aufsetz-Rollladen-kasten angeordneten Statikteils;
- Fig. 2: einen Querschnitt bezüglich des Gegenstandes gemäß Figur 1;
- Fig. 3: eine perspektivische Einzelansicht des Statikteils, eingesteckt in eine Adapterleiste des Rollladenkasten;
- Fig. 4: eine Darstellung gemäß Figur 2, mit Decken-Verankerungsplatte;
- Fig. 5: eine Darstellung des Statikteils eingesteckt in eine Adapterleiste gemäß Figur 4, in einer Darstellung gemäß Figur 3;
- Fig. 6: eine Darstellung mit Befestigung außenseitig an dem Rahmen;
- Fig. 7: eine Darstellung des Statikteils wie es in der Anordnung gemäß Fig. 6 verwendet ist; und
- Fig. 8a bis Fig. 8d: weitere mögliche Ausführungsformen des Statikteils.

Dargestellt und beschrieben ist zunächst mit Bezug zu Figur 1 ein Aufsetz-Rollladenkasten 1, der auf einen Rahmen 2, bei dem es sich hier beispielsweise um einen oberen Fensterrahmen handeln kann, aufgesetzt ist. Der Rollladenkasten 1 weist eine Raumseite 3 und eine Außenseite 4 auf.

Oberhalb des Rollladenkastens ist eine hier nicht dargestellte Gebäudedecke gegeben, an welcher eine Kastendecke 5 anliegt oder vertikal nur wenig hiervon beabstandet ist.

Der Rahmen 2 ist weiter mit der Gebäudedecke durch ein den Rollladenkasten 1 durchsetzendes Statikteil 6 verbunden. Das Statikteil 6 dient insbesondere dazu, mögliche Bewegungen des Rahmens 2 in Richtung auf die Raumseite 3 oder die Außenseite 4 zu hindern.

Das Statikteil 6 ist zweiteilig ausgebildet, es weist ein Deckenteil 7 und ein Bodenteil 8 auf. Das Deckenteil 7 und das Bodenteil 8 sind miteinander lösbar, über Schraubverbindungen 9, 10, jedoch im verbundenen Zustand unbeweglich miteinander verbunden.

Das Deckenteil 7 weist einen Vertikalabschnitt 11 auf, der als Flachteil ausgebildet ist mit einer Erstreckung quer zu einer Längserstreckung 12 des Rollladenkastens 1. Damit weist der Vertikalabschnitt 11 ein größeres Widerstandsmoment gegen Verformung, hier insbesondere Biegung, im Hinblick auf eine Beanspruchung in Querrichtung zur Längserstreckung 12 des Rollladenkastens 1 auf als in Längserstreckung 12 des Rollladenkastens 1.

Das Bodenteil 8 ist beim Ausführungsbeispiel insgesamt als bodenparallel verlaufender Abschnitt, mit Ausnahme eines weiter unten noch erläuterten Stufenabschnitts 13, ausgebildet. Das Deckenteil 7 weist einen deckenparallel verlaufenden Abschnitt 14 auf. Beim Ausführungsbeispiel ist der Abschnitt 14 einteilig als Blech-Biegeteil mit dem Vertikalabschnitt 11 ausgebildet.

Der Vertikalabschnitt 11 weist weiter seinerseits auch einen bodenparallel verlaufenden Verbindungsabschnitt 14 auf, der beim Ausführungsbeispiel gleichfalls als Abbiegung des Vertikalteils 11 ausgebildet ist. Hierbei erstrecken sich in weiterer Einzelheit der deckenparallele Abschnitt 14 und der bodenparallele Abschnitt 15 bezogen auf den Vertikalabschnitt 11 in entgegengesetzte Richtungen.

Der Abschnitt 15 weist eine Mehrzahl von Durchgangsöffnungen 16 auf, durch welche eine Schraubverbindung mit dem Bodenteil 8 hergestellt werden kann. Desgleichen weist das Bodenteil 8 eine Mehrzahl von derartigen Durchgriffsöffnungen 16 auf. Dies ermöglicht es, das Vertikalteil 7 in unterschiedlichem Abstand zu einem vorderen bzw. hinteren Ende (bezogen auf die Raum- bzw. Außenseite) zu verbinden. So ist eine Anpassung an unterschiedlich große bzw. unterschiedlich breite Rollladenkästen 1 ohne Weiteres ermöglicht.

Wie sich insbesondere aus Figur 2 ergibt, weist das Bodenteil 8 des Statikteils 6 vorderseitig, zugewandt der Außenseite 4, einen Einsteckabschnitt 17 auf. Mit dem Einsteckabschnitt 17 greift das Bodenteil 8 in einen diesbezüglich ausgebildeten Hintergriff 18 der Adapterleiste 19 ein. Zu diesem Einriff kann in einem Bodenteil 20 des Rollladenkastens 1 eine fensterartige Öffnung 21 ausgebildet sein.

Das Bodenteil 8 des Statikteils 6 verläuft im Übrigen wie schon angegeben bodenparallel, d. h. innenseitig des Bodenteils 20. Insofern auch unterhalb des Rollladenpanzers 37.

Der Vertikalabschnitt 11 verläuft innenseitig bzgl. einer Rückwand 38 des Rollladenkastens, in einem Zwischenraum zwischen der Rückwand 38 und dem Rollladenpanzer 37 bezogen etwa auf einen Querschnitt gemäß Figur 2.

Auch die Schraubverbindungen 9, 10 sind innenseitig bzgl. des Bodenteils 20 vorgesehen. Das Bodenteil 20, die Rückwand 38, die Kastendecke 5 und/oder das die Außenseite 4 bildende Teil können Kunststoffextrusionsprofile sein. Es handelt sich ersichtlich bevorzugt um doppelwandige Kastenprofile.

Die Adapterleiste 19 ist ihrerseits mittels einer beispielsweise Schraubverbindung 22 mit dem Rahmen 2 fest verbunden. Es versteht sich, dass über die Länge des Rahmens 2 eine Vielzahl derartiger Schraubverbindungen 22 vorgesehen sind.

Die Adapterleiste 19 ist auch bevorzugt eine Metallleiste.

Mittels des Stufenabschnittes 13 liegt weiter bevorzugt das Bodenteil 8 an einem Rückenabschnitt 23 der Adapterleiste 19 an. Derart ist eine Formschlussverbindung zwischen dem Bodenteil 8 und damit dem Statikteil 6 insgesamt und der Adapterleiste 19 und damit letztlich zu dem Rahmen 2 gegeben, der sowohl Bewegungen in Richtung der Außenseite 4 wie der Raumseite 3 des Rahmens 2 hindert.

Eine Verdeutlichung der Zusammenwirkung zwischen der Adapterleiste 19 und dem Statikteil 6 ergibt sich auch aus der Darstellung der Figur 2.

Die Verbindung zu der Gebäudedecke kann beispielsweise über Schraub-/Dübelverbindungen 24 realisiert sein, welche bevorzugt vom Kasteninneren aus den Abschnitt 14 durchgreifen und in die Gebäudedecke eingreifen.

Der Vertikalabschnitt 11 weist auch bevorzugt, wie aus Figur 3 unter anderem ersichtlich, eine zur Außenseite 4 hin öffnende kreisbogenförmige Verjüngung 25 auf, zur Anpassung des Statikteils 6 an den Verlauf des Rollladenpanzers.

Die Darstellung der Figur 4 zeigt eine modifizierte Form, einerseits im Hinblick auf die Verbindung mit einer Gebäudedecke und andererseits im Hinblick auf eine Verbindung zwischen dem Bodenteil 8 und dem Vertikalabschnitt 11.

Die Ausgestaltung des Vertikalabschnittes 11 und des Bodenteils 8 kann in gleicher Weise bei der ersten Ausführungsform vorgesehen sein.

Wie sich auch aus einer Zusammenschau der Figuren 4 und 5 ergibt, ist das Bodenteil 8 bei dieser Ausführungsform als Winkelteil ausgebildet, mit einem Vertikalschenkel 26.

Die Schraubverbindungen 9, 10 sind hierbei in dem Vertikalschenkel 26 ausgebildet, sie befinden sich zudem wie ersichtlich vertikal übereinander.

Es könnten auch noch weitere Schraubverbindungsöffnungen in Nebeneinanderanordnung vorgesehen sein, um auch insofern eine Anpassung an unterschiedliche Größen gegebenenfalls zu realisieren.

Der Vertikalabschnitt 11 weist einerseits, entsprechend auch der ersten Ausführungsform, einen Abschnitt 14 auf, der sich deckenparallel erstreckt.

Weiter ist eine gesonderte Platte, vorzugsweise Stahlplatte 27 vorgesehen, die ihrerseits gesondert über Schraub-/Dübelverbindungen 28 mit der Gebäudedecke verbunden ist. Im Einbauzustand ist der Deckenabschnitt 14 des Statikteils 6 mit der Platte 27 verschraubt über Schraubenverbindungen 29, also nicht unmittelbar mit der Gebäudedecke.

Zum Durchsetzen der Kastendecke 5 kann ein entsprechender Ausbruch in der Kastendecke vorgesehen sein. Es kann aber auch vorgesehen sein, dass nur Schrauben/Dübel die Kastendecke durchsetzen.

Mit Bezug zu den Figuren 6 und 7 ist eine außenseitige Befestigung des Statikteils an dem Rahmen 2 dargestellt. Hierzu ist in weiterer Einzelheit ein Übergriffteil 30 vorgesehen, das einerseits einen Horizontalabschnitt 31 aufweist und andererseits einen Außenabschnitt, bevorzugt Vertikalabschnitt 32. Mittels des Außenabschnittes bzw. Vertikalabschnittes 32 ist der Übergriffabschnitt 30 fest mit dem Rahmen verbunden.

Beim dargestellten Ausführungsbeispiel weist der Übergriffabschnitt 30 oberseitig auch einen Hintergriff 18 auf, in welchen eine vordere Einsteckzunge 33 eingreift. Insofern sind gleiche Verhältnisse gegeben wie etwa bei der Ausführungsform der Figuren 2 und 3.

Anstelle einer Formschluss-Einsteckverbindung kann oberseitig in dem Horizontalabschnitt 31 des Übergriffteils 30 auch ggf. eine weitere Schraubverbindung ausgebildet sein. Darüber hinaus kann das Bodenteil 8 alternativ auch einteilig mit dem Übergriffabschnitt 30 ausgebildet sein.

Ersichtlich ist so ein insgesamt auch bzgl. des konkret dargestellten Ausführungsbeispiels dreiteiliger Aufbau des Statikteils gegeben. Auch die zuvor beschriebenen Ausführungsformen können insofern drei oder mehr Teile aufweisen. Beispielsweise kann auch ein Adapterstück oder eine Adapterleiste als weiteres Teil des Statikteils angesehen werden. Alternativ hierzu kann auch das Decken- oder Vertikalteil noch eine Trennung bspw. aufweisen.

Soweit vorstehend zwischen den einzelnen Teilen Schraubverbindungen beschrieben sind, kann es sich auch um abweichende Verbindungen handeln, etwa eine Nietverbindung und/oder eine reversible Einsteckverbindung durch Ineinandergreifen von zwei Formschlussteilen, wie etwa das Eingreifen eines Verzahnungsteils in einen Verzahnungsschlitz.

Mit Bezug zu Fig. 8a ist eine weitere Ausführungsform dargestellt, die sich dadurch auszeichnet, dass das Deckenteil 7 als bezüglich einer Horizontalebene abgewinkelt verlaufendes Teil ausgebildet ist. Zusätzlich zu der Abwinklung, die durch den Deckenabschnitt 14 gegeben ist, ist ein Abwinklungsabschnitt 34 ausgebildet, der als Plattenteil sich vertikal erstreckt und rechtwinklig verläuft sowohl zu dem Abschnitt 14 wie dem Abschnitt 15, wobei der Abschnitt 15 bei dieser Ausführungsform einteilig mit dem Bodenteil 8 ausgebildet ist.

Eine gleiche Ausgestaltung ist auch möglich, wenn der Abschnitt 15 einteilig oder angebunden an das Deckenteil 7 ausgebildet ist.

Bei der Ausführungsform der Fig. 8b sind insgesamt zwei Bodenteile 8 vorgesehen, die bei dieser Variante mit einem U-förmig gebildeten Deckenteil 7 verbunden sind. Die U-Form bezieht sich darauf, dass, bezogen auf einen Horizontalquerschnitt bzw. einen Querschnitt in einer Ebene parallel zur Erstreckung der Abschnitte 15, zwei Vertikalabschnitte 11 über einen Stegbereich 35 verbunden sind. Der Stegbereich 35 ist vertikal erstreckend ausgebildet. Er verläuft auch parallel zu einer Hinterwand des zugeordneten Rollladenkastens. Er verläuft bevorzugt in gleicher Richtung und etwa gleicher Abmessung wie auch der Abwinklungsabschnitt 34.

Bei dieser Ausführungsform sind auch, wie ersichtlich, bevorzugt zwei Abschnitte 14 deckenseitig ausgebildet, jeweils ausgebogen aus einem Vertikalabschnitt 11.

Die Ausführungsform der Fig. 8c entspricht im Wesentlichen der Ausführungsform der Fig. 8b, wobei jedoch die U-Form des Deckenteils 7 dadurch gebildet ist, dass der U-Steg bodenparallel, also parallel zur Erstreckung der Abschnitte 15 verlaufend ausgebildet ist.

Sowohl bei der Ausführungsform der Fig. 8b wie auch bei der Ausführungsform der Fig. 8c sind die mit dem Bodenteil 8 hier einteilig ausgebildeten Abschnitte 15 gegensinnig zueinander sich bezogen auf den Vertikalbodenabschnitt 36 gerichtet erstreckend.

Bei der Ausführungsform der Fig. 8d ist prinzipiell eine gleiche Ausgestaltung gegeben wie bei der Ausführungsform der Fig. 8b, nur dass hier nur ein Bodenteil 8 vorgesehen ist.

In gleicher Weise kann auch die Ausführungsform gemäß der Fig. 8c beispielsweise mit nur einem Bodenteil ausgebildet sein.

## Patentansprüche

1. Statikteil (6) zur Anordnung in einem Rollladenkasten (1), wobei das Statikteil (6) zweiteilig ausgebildet ist, mit einem Deckenteil (7) und einem Bodenteil (8), die Teile miteinander jedenfalls in Vertikalrichtung unbeweglich, jedoch lösbar verbunden sind und das Deckenteil (7) einen Vertikalabschnitt (11) aufweist, wobei das Bodenteil (8) sowie das Deckenteil (7) einen boden- bzw. deckenparallel verlaufenden Abschnitt (15) aufweisen, **dadurch gekennzeichnet, dass** das Bodenteil (8) des Statikteils (6) als Einsteckteil mit einer Einsteckzunge (33) ausgebildet ist.

2. Statikteil (6) nach Anspruch 1, **dadurch gekennzeichnet, dass** das Statikteil (6) mit einem Übergriffteil (30) ausgebildet ist.

3. Statikteil (6) nach Anspruch 2, **dadurch gekennzeichnet, dass** das Übergriffteil (30) mit dem Statikteil (6) steckverbindbar ist.

4. Statikteil (6) nach einem der vorhergehenden Ansprüche, **dadurch gekennzeichnet, dass** eine von dem Statikteil (6) gesonderte Decken-Befestigungsplatte vorgesehen ist, mit welcher der deckenparallel verlaufende Abschnitt des Statikteils (6) schraubverbindbar ist.

5. Statikteil (6) nach einem der vorhergehenden Ansprüche, **dadurch gekennzeichnet, dass** das Deckenteil (7) und/oder das Bodenteil (8) einen U-Querschnitt aufweist.

6. Statikteil (6) nach Anspruch 5, **dadurch gekennzeichnet, dass** der U-Steg boden- und/oder wandseitig, boden- oder wandparallel verlaufend ausgebildet ist.

7. Statikteil (6) nach einem der vorhergehenden Ansprüche, **dadurch gekennzeichnet, dass** zwei Decken- und/oder zwei Bodenteile (7, 8) vorgesehen sind.

8. Rollladenkastenanordnung, umfassend einen Rahmen (2), nämlich einen Fenster- oder Türrahmen, einen Rollladenkasten (1) mit einer Raumseite (3) und einer Außenseite (4), ein Statikteil (6) und eine Gebäudedecke, wobei der Rollladenkasten (1) an seiner Raumseite (3), bevorzugt oberseitig, der Gebäudedecke zugeordnet ist und der Fenster- oder Türrahmen mittels des den Rollladenkasten (1) durchsetzenden metallischen Statikteils (6) mit der Gebäudedecke verbindbar ist, **gekennzeichnet durch** ein Statikteil mit den Merkmalen eines der Ansprüche 1 bis 7, wobei das Bodenteil (8) dem Fenster- oder Türrahmen zugeordnet ist, der Vertikalabschnitt (11) flächenmäßig in Querrichtung des Rollladenkastens (1) ausgerichtet ist und das Statikteil (6) zugeordnet dem Fenster- oder Türrahmen als Einsteckteil ausgebildet ist.

9. Rollladenkastenanordnung nach Anspruch 8, **dadurch gekennzeichnet, dass** das Statikteil (6) mit einem bodenseitig des Rollladenkastens (1) angeordneten metallischen Stabilisierungsteil, vorzugsweise einer Adapterleiste (19), steckverbunden ist, welches Stabilisierungsteil seinerseits mit dem Fenster- oder Türrahmen fest verbunden ist oder fest verbindbar ist.

10. Rollladenkastenanordnung nach einem der Ansprüche 8 oder 9, **dadurch gekennzeichnet, dass** bei der Ausbildung des Statikteils (6) mit dem Übergriffteil (30) das Übergriffteil (30) durch eine Schlitzöffnung für einen Rollladenpanzer geführt ist.

## Claims

1. Structural part (6) for arrangement in a roller shutter housing (1), the structural part (6) being designed as two pieces, comprising a cover part (7) and a base part (8), the parts being interconnected so as to be immovable at least in the vertical direction but detachable and the cover part (7) having a vertical portion (11), the base part (8) and the cover part (7) having a portion (15) that extends parallel to the base or cover respectively, **characterised in that** the base part (8) of the structural part (6) is designed as an insertion part comprising an insertion tongue (33).

2. Structural part (6) according to claim 1, **characterised in that** the structural part (6) is designed to comprise an overlap part (30).

3. Structural part (6) according to claim 2, **characterised in that** the overlap part (30) can be plugged to the structural part (6).

4. Structural part (6) according to any of the preceding claims, **characterised in that** a cover fastening plate that is separate from the structural part (6) is provided, to which plate the portion of the structural part (6) that extends parallel to the cover can be screwed.

5. Structural part (6) according to any of the preceding claims, **characterised in that** the cover part (7) and/or the base part (8) have a U-shaped cross section.

6. Structural part (6) according to claim 5, **characterised in that** the base side and/or wall side of the U-shaped web is designed to extend parallel to the base or wall.

7. Structural part (6) according to any of the preceding claims, **characterised in that** two cover parts and/or two base parts (7,8) are provided.

8. Roller shutter housing arrangement, comprising a frame (2), specifically a window or door frame, a roller shutter housing (1) having an interior side (3) and an exterior side (4), a structural part (6) and a building ceiling, the interior side (3) of roller shutter housing (1), preferably on the upper face, being associated with the building ceiling and it being possible to connect the window or door frame to the building ceiling by means of the metal structural part (6) that passes through the roller shutter housing (1), **characterised by** a structural part having the features of any of claims 1 to 7, the base part (8) being associated with the window or door frame, the surface of the vertical portion (11) being oriented in the transverse direction of the roller shutter housing (1) and the structural part (6) associated with the window or door frame being designed as an insertion part.

9. Roller shutter housing arrangement according to claim 8, **characterised in that** the structural part (6) is plugged to a metal stabilising part, preferably an adapter strip (19), arranged on the base of the roller shutter housing (1), which stabilising part is in turn rigidly connected or can be rigidly connected to the window or door frame.

10. Roller shutter housing arrangement according to either claim 8 or claim 9, **characterised in that**, when forming the structural part (6) comprising the overlap part (30), the overlap part (30) is guided through a slot opening for a roller shutter curtain.

## Revendications

1. Elément statique (6) destiné à être agencé dans un caisson de volet roulant (1), dans lequel l'élément statique (6) est formé en deux parties, une partie supérieure (7) et une partie inférieure (8), les parties étant reliées entre elles de manière fixe, mais amovible, au moins dans la direction verticale, et la partie supérieure (7) présente une partie verticale (11), dans lequel la partie inférieure (8) et la partie supérieure (7) présentent une partie (15) s'étendant parallèlement au plancher, respectivement au plafond, **caractérisée en ce que** la partie inférieure (8) de l'élément statique (6) est réalisé en tant qu'élément insérable présentant une languette d'insertion (33).

2. Elément statique (6) selon la revendication 1, **caractérisé en ce que** l'élément statique (6) est formé avec une partie de recouvrement (30).

3. Elément statique (6) selon la revendication 2, **caractérisé en ce que** la partie de recouvrement (30) peut être lié par insertion à l'élément statique (6).

4. Elément statique (6) selon l'une des revendications précédentes, **caractérisé en ce qu'**il est prévu une plaque de fixation de plafond séparée de l'élément statique (6) à laquelle la partie de l'élément statique (6) s'étendant parallèlement au plafond peut être fixée par vissage.

5. Elément statique (6) selon l'une des revendications précédentes, **caractérisé en ce que** la partie supérieure (7) et/ou la partie inférieure (8) ont une section transversale en U.

6. Elément statique (6) selon la revendication 5, **caractérisé en ce que** le membre en U est formé côté fond et/ou côté paroi de manière à s'étendre parallèlement au plancher ou à la paroi.

7. Elément statique (6) selon l'une des revendications précédentes, **caractérisé en ce que** sont prévus deux parties supérieures et/ou deux parties inférieures (7, 8).

8. Agencement de caisson de volet roulant, comprenant un cadre (2), à savoir un cadre de fenêtre ou de porte, un caisson de volet roulant (1) avec un côté pièce (3) et un côté extérieur (4), un élément statique (6) et un plafond de bâtiment, dans lequel le caisson de volet roulant (1) est associé au plafond de bâtiment sur son côté pièce (3), de préférence du côté supérieur, et le cadre de fenêtre ou porte peut être relié au plafond de bâtiment au moyen de l'élément statique métallique (6) traversant le caisson de volet roulant (1), **caractérisé par** un élément statique présentant les caractéristiques de l'une des revendications 1 à 7, dans lequel la partie inférieure (8) est associée au cadre de fenêtre ou de porte, la partie verticale (11) est orientée par son étendue surfacique dans la direction transversale du caisson de volet roulant (1) et l'élément statique (6) associé au cadre de fenêtre ou de porte est réalisé en tant qu'élément insérable.

9. Agencement de caisson de volet roulant selon la revendication 8, **caractérisé en ce que** l'élément statique (6) est lié par insertion à un élément métallique de stabilisation, de préférence une bande d'adaptation (19), qui est agencée sur le côté inférieur du caisson de volet roulant (1), lequel élément de stabilisation est lui-même relié ou reliable fixement au cadre de fenêtre ou de porte.

10. Agencement de caisson de volet roulant selon l'une des revendications 8 ou 9, **caractérisé en ce que** pendant la formation de l'élément statique (6) avec la partie de recouvrement (30), la partie de recouvrement (30) est guidée à travers une ouverture de fente pour une armure de volet roulant.
